# EUROPÄISCHE PATENTSCHRIFT

(11) **EP 3 511 090 B1**
(45) Veröffentlichungstag und Bekanntmachung des Hinweises auf die Patenterteilung: **28.10.2020**
(21) Anmeldenummer: 18151741.8
(22) Anmeldetag: 15.01.2018
(51) Int. Cl.: B22D 17/12, B22D 17/20, B22D 17/22

(54) **KALTKAMMERDRUCKGIESSMASCHINE**
COLD CHAMBER PRESSURE CASTING MACHINE
MACHINE DE COULÉE SOUS PRESSION À CHAMBRE FROIDE

(43) Veröffentlichungstag der Anmeldung: 17.07.2019
(73) Patentinhaber: Druckguss Service Deutschland GmbH, 23568 Lübeck (DE)
(72) Erfinder: Heribert, Höhr, 23617 Stockelsdorf (DE)
(74) Vertreter: Patentanwälte Vollmann Hemmer Lindfeld Partnerschaft mbB

(56) Entgegenhaltungen:
- CH-A- 275 204
- DE-C- 750 697
- DE-T2- 68 913 207

## Beschreibung

Die Erfindung betrifft eine Kaltkammerdruckgießmaschine mit den im Oberbegriff des Anspruchs 1 aufgeführten Merkmalen.

Beim Kaltkammerdruckgießverfahren wird flüssiges Metall in eine Füllkammer bzw. Gießkammer dosiert, welches dann durch Kraftbeaufschlagung eines Presskolbens bzw. Gießkolbens unter hohem Druck in die Kavität einer Druckgießform gepresst wird, wo es nach Erkalten aus der Form entfernt und vom Anguss befreit wird. Dabei unterscheidet man beim Kaltkammerdruckgießen Maschinen mit horizontaler und solche mit vertikaler Anordnung der Gießkammer. Die vorliegende Erfindung betrifft eine Kaltkammerdruckgießmaschine mit vertikaler Gießkammeranordnung.

Eine solche Anordnung ist beispielsweise aus EP 3 053 672 A1 bekannt. Die dort beschriebene Kaltkammerdruckgießmaschine ist zum Druckgießen von Aluminiumteilen mit zentralem Anguss vorgesehen und weist zwei gegenüberliegend angeordnete Druckgießformen auf, welche jeweils einen Angusskanal haben, der quer nahe dem unteren Ende einer vertikalen Gießkammer mündet. Diese Gießkammer ist an der Unterseite durch einen Gegenkolben verschlossen, wobei der für den Gießvorgang aufzubringende Druck durch einen von oben kommenden Gießkolben aufgebracht wird. Der Gegenkolben dient einerseits zum Verschließen der Gießkammer nach unten und andererseits zum Abscheren und Auswerfen des in der Gießkammer befindlichen Gießrestes im Bereich der Mündung der Angusskanäle. Dabei befindet sich der Gegenkolben beim Befüllen der Gießkammer sowie beim eigentlichen Gießvorgang, bei welchem der Gießkolben kraftbeaufschlagt in die Gießkammer nach unten verfährt, zum Verschluss der Gießkammer unten. Sobald das Gießmaterial erstarrt ist, wird dann der Gegenkolben nach oben verfahren, um den in der Gießkammer befindlichen Gießrest im Bereich der Mündung der Angusskanäle abzuscheren und aus der Gießkammer zu entfernen. Auch aus den Druckschriften DE 750 697 C, DE 689 13 207 T2 und CH 275 204 A sind Kaltkammerdruckgießmaschinen bekannt, die Gießkammern mit Gegenkolben aufweisen.

Vor diesem Hintergrund liegt der anmeldungsgemäßen Erfindung die Aufgabe zugrunde, ein Kaltkammerdruckgießverfahren der vorgenannten Art zu verbessern und eine Kaltkammerdruckgießmaschine zu schaffen, mit welcher das erfindungsgemäße Kaltkammerdruckgießverfahren ausgeführt werden kann. Diese Maschine soll darüber hinaus in Aufbau und Funktion gegenüber bekannten Maschinen verbessert sein.

Die erfindungsgemäße Kaltkammerdruckgießmaschine ist durch die in Anspruch 1 angegebenen Merkmale gekennzeichnet. Vorteilhafte Ausgestaltungen der Maschine sind in den Unteransprüchen angegeben.

Bei dem Kaltkammerdruckgießverfahren wird in eine unten verschlossene vertikale Gießkammer flüssiger Gießwerkstoff eingefüllt, welcher nachfolgend durch Einfahren eines Gießkolbens über mindestens einen sich an die Gießkammer anschließenden Angusskanal in mindestens eine Kavität mindestens einer Druckgießform gepresst wird, wobei das Werkstück nach einer Abkühlzeit aus der Druckgießform entfernt wird. Dann wird, typischerweise nach der Abkühlzeit oder auch schon davor die Gießkammer unten geöffnet und der Gießkolben zum Entfernen des in der Gießkammer befindlichen Gießrests bis jenseits des mindestens einen Angusskanals nach unten gefahren, sodass der Gießrest durch eine untere Öffnung der Gießkammer entfernt wird. Das Verfahren und die erfindungsgemäße Maschine sind insbesondere zur Herstellung von Aluminiumteilen mit zentralem Anguss vorgesehen.

Grundgedanke des Verfahrens ist es somit, ein Entfernen des Gießrests, d. h. ein Abscheren des Gießrests von dem im Angusskanal erstarrten Material nicht durch einen Gegenkolben, sondern in Richtung nach unten durch den Gießkolben selbst zu entfernen. Dabei verfährt der Gießkolben gegenüber seiner Stellung am Ende des Druckgießvorgangs weiter nach unten, schert dabei den Anguss oder die Angüsse ab und presst den verbleibenden Gießrest durch die dann unten geöffnete Gießkammer aus dieser heraus. Dieses Verfahren hat den wesentlichen Vorteil, dass auf einen Gegenkolben und die damit verbundene Steuerung vollständig verzichtet werden kann. Darüber hinaus ergibt sich durch Verwendung des Gießkolbens eine im Vergleich zu dem sonst verwendeten Gegenkolben wesentlich höhere Abscherkraft, wodurch der Gießrest zuverlässig und sicher entfernt werden kann. Durch das Entfernen nach unten erfolgt der Vorgang schwerkraftunterstützt, dabei ist die Abfuhr des Gießrestes durch Herausfallen nach unten denkbar einfach, wenn dort ein entsprechendes Auffangbehältnis oder eine Abfördervorrichtung vorgesehen ist.

Vorteilhaft erfolgt das Kaltkammerdruckgießverfahren gleichzeitig mit zwei Druckgießformen, die vorteilhaft um 180° versetzt Rücken an Rücken anliegend, die Gießkammer umgebend derart angeordnet sind, dass deren Angusskanäle gegenüberliegend in der Gießkammer münden, sodass diese gleichzeitig mit flüssigem Gießwerkstoff gefüllt werden können. Die Verwendung von zwei Druckgießformen hat sich dabei als besonders wirtschaftlich und konstruktiv günstig erwiesen.

Um die Kavität einer Gießform bzw. die Kavitäten von Gießformen bei Verwendung von zwei Gießformen definiert befüllen zu können, wird gemäß einer vorteilhaften Weiterbildung des Verfahrens der Angusskanal bzw. die Angusskanäle beim Befüllen der Gießkammer mit flüssigem Gießwerkstoff verschlossen gehalten. Dadurch wird sichergestellt, dass erst nach Druckaufbau in der Gießkammer die Angießkanäle geöffnet werden und damit der flüssige Gießwerkstoff unter Druck in die Druckgießform bzw. Druckgießformen eingepresst werden kann. Dabei ist vorgesehen, den Angusskanal bzw. die Angusskanäle erst dann zu öffnen, wenn der Gießkolben den flüssigen Gießwerkstoff druckbeaufschlagt hat oder gleichzeitig mit Druckaufbau.

Die erfindungsgemäße Kaltkammerdruckgießmaschine, die insbesondere zur Ausführung des beschriebenen Kaltkammerdruckgießverfahrens vorgesehen und geeignet ist, weist mindestens eine Kavität in mindestens einer Druckgießform auf, welche über mindestens einen vorzugsweise quer an die Gießkammer anschließenden Angusskanal mit dieser verbunden ist. Es ist ein Gießkolben vorgesehen, welcher von oben in die vertikale Gießkammer einfährt und in dieser längs verfahrbar ist. Dabei ist gemäß der Erfindung die Gießkammer nach unten offen ausgebildet und jenseits des Anschlusses des mindestens einen Angusskanals mittels eines Schiebers verschließbar. Der Schieber ist also unterhalb der Mündung des oder der Angusskanäle in die Gießkammer angeordnet und dient dazu, die Gießkammer nach unten hin zu verschließen, wenn diese befüllt wird sowie wenn nachfolgend der Gießkolben heruntergefahren wird, um den flüssigen Gießwerkstoff durch den Angusskanal in die Kavität des Druckgießwerkzeuges zu pressen. Nach einer vorbestimmten Abkühlzeit wird dann dieser Schieber - nachfolgend als Hauptschieber bezeichnet -, geöffnet, sodass die Gießkammer nach unten hin offen ist, wonach der Gießkolben zum Abscheren des Angusses weiter nach unten verfahren wird, soweit, bis der Gießrest durch die untere Öffnung der Gießkammer herausfällt. Konstruktiv setzt dies also voraus, dass der Gießkolben bis über den Anschluss zum Angusskanal hinaus nach unten verfahrbar ist. Der wesentliche konstruktive Vorteil, der sich hierdurch ergibt, ist, dass auf den sonst üblichen Gegenkolben und die damit erforderliche Gegenkolbensteuerung vollständig verzichtet werden kann. Der zum Verschließen der Gießkammer vorgesehene Hauptschieber ist quer zu der sonst zylindrischen Gießkammer angeordnet, kann somit vergleichsweise hohe Kräfte aufnehmen, die während des Druckgießens beim Herunterfahren des Gießkolbens entstehen. Da das Abscheren der Angüsse durch den Gießkolben selbst erfolgt, stehen hier vergleichsweise hohe Abscherkräfte zur Verfügung, welche eine sichere und zuverlässige Entfernung des Gießrestes aus der Gießkammer ermöglichen. Dabei ist das Entfernen des Gießrests schwerkraftunterstützt, dieser fällt bei geöffnetem Hauptschieber nach unten aus der Gießkammer heraus und ist dort entweder in einem Sammelbehältnis aufzufangen oder durch eine entsprechende Fördervorrichtung direkt einer Weiterverwendung zuzuführen.

Gemäß einer vorteilhaften Weiterbildung der Erfindung ist jeder Angusskanal mittels eines Schiebers absperrbar, ein solcher - nachfolgend Angussschieber genannter - Schieber ist vorteilhaft quer zum Kanal angeordnet und trennt den Kanal hinterschneidungsfrei über seinen ganzen Querschnitt. Dieser Angussschieber bzw. diese Angussschieber dienen dazu, beim Befüllen der Gießkammer diese gegenüber der Kavität bzw. den Kavitäten abzusperren, um den Befüllvorgang durch Öffnen des oder der Angussschieber gezielt steuern zu können, wenn der Druckaufbau durch den Gießkolben erfolgt ist.

Gemäß einer vorteilhaften Weiterbildung der Erfindung ist die Gießkammer jenseits des Hauptschiebers aufgeweitet ausgebildet, um so eine Auswurföffnung zu bilden und ein Herausfallen des Gießrestes aus der Gießkammer zu ermöglichen.

Vorteilhaft sind die Schieber gemäß der Erfindung, insbesondere der Hauptschieber, so ausgebildet, dass sie in geöffneter Stellung den Gießkammerquerschnitt vollständig freigeben. Dies sollte auch im Bereich der Angusskanäle der Fall sein, dann nämlich kann der Anguss, der sich über den Bereich des geöffneten Schiebers erstreckt, ohne weiteres zusammen mit dem Werkstück gezogen und entfernt werden.

Die Schieber können gemäß der Erfindung als Längsschieber, d. h. mit linearer Verfahrrichtung typischerweise quer zu dem zu verschließenden Kanal oder als Drehschieber ausgebildet sein. Die Schieber können vorteilhaft als Rund- oder Flachschieber ausgebildet sein und typischerweise, jedoch nicht notwendigerweise, hydraulisch gesteuert sein.

Die erfindungsgemäße Kaltkammerdruckgießmaschine weist somit eine Gießkammer auf, die gegenkolbenfrei ist, dieser wird funktional durch den Hauptschieber einerseits und den von oben durchfahrenden Gießkolben ersetzt.

Vorteilhaft ist unter der Gießkammer eine Fördervorrichtung, insbesondere ein Förderband vorgesehen, mit welchem der nach unten ausgeworfene Gießrest abgefördert und einer Weiterverwendung zugeführt werden kann.

Die Erfindung ist nachfolgend anhand eines in der Zeichnung dargestellten Ausführungsbeispiels näher erläutert. Es zeigen:
- Fig. 1: in stark vereinfachter schematischer Schnittdarstellung eine Kaltkammerdruckgießmaschine gemäß der Erfindung,
- Fig. 2: in vergrößerter Darstellung die Gießkammer gemäß Fig. 1 in einer ersten Stellung,
- Fig. 3: die Gießkammer in einer zweiten Stellung in Darstellung nach Fig. 2,
- Fig. 4: die Gießkammer in einer dritten Stellung in Darstellung nach Fig. 2,
- Fig. 5: in stark vergrößerter Darstellung den unteren Teil der Gießkammer im Bereich der Schieber in einer ersten Stellung entsprechend Fig. 2 und
- Fig. 6: den unteren Teil der Gießkammer mit den Schiebern in Darstellung gemäß Fig. 5 in einer zweiten Stellung entsprechend Fig. 4.

Die nachfolgend beschriebenen und anhand der Figuren 1 bis 6 dargestellte Kaltkammerdruckgießmaschine entspricht in ihrem grundsätzlichen Aufbau dem Stand der Technik und ist daher insoweit hier auch nicht beschrieben und dargestellt, sondern ausschließlich in den Bereichen, welche die vorliegende Erfindung betreffen und in denen sich die Maschine im ihrem Aufbau grundsätzlich vom Stand der Technik unterscheidet.

Die dargestellte Kaltkammerdruckgießmaschine 1 weist eine vertikal angeordnete zylindrische Gießkammer 2 auf, in der ein Gießkolben 3 verfahrbar ist. Der Gießkolben 3 ist mit einer Kolbenstange 4 eines Hydraulikzylinders 5 verbunden, der den Gießkolben 3 steuert.

Nach unten ist die Gießkammer 2 durch einen Hauptschieber 6 abschließbar, welcher eine zylindrische Form hat, die Gießkammer 2 vollständig und hinterschneidungsfrei durchsetzt und hydraulisch steuerbar ist. Unterhalb des Hauptschiebers 6 ist die Gießkammer 2 aufgeweitet zu einer Auswurföffnung 7 ausgebildet, an welche sich ein nach unten weiter aufgeweiteter Bereich 8 in Form eines Rohres anschließt.

Oberhalb des Hauptschiebers 6 münden quer und um 180° versetzt zueinander zwei Angusskanäle 9 in die Gießkammer 2. Die Angusskanäle 9 weisen jeweils nahe ihrer Einmündung in die Gießkammer 2 einen quer zum jeweiligen Kanal angeordneten und den Kanal vollständig und hinterschneidungsfrei durchsetzenden Angussschieber 10 auf, mit welchem der jeweilige Angusskanal 9 absperrbar ist. Die Angusskanäle selbst sind, wie bei solchen Maschinen üblich, zur Gießkammer 2 hin verjüngend ausgebildet und münden am anderen Ende jeweils in eine Kavität 11 eines Druckgießwerkzeuges 12, in welchem das Werkstück gebildet wird. Die Gießkammer 2 ist umgeben von den feststehenden Formteilen 13 des Druckgießwerkzeuges 12, die quasi Rücken an Rücken, also um 180° um die Mittellängsachse der Gießkammer 2 versetzt zueinander angeordnet sind. Abgeschlossen wird jedes Druckgießwerkzeug 12 von einem beweglichen Werkzeugteil 14, der wiederum im Maschinengestell abgestützt ist.

Die Funktionsweise der erfindungsgemäßen Maschine ist anhand der Figuren 2 bis 4 dargestellt, wobei die Schieberstellung der Fig. 2 in Fig. 5 vergrößert und die der Fig. 4 in Fig. 6 vergrößert dargestellt sind. In der in Fig. 2 dargestellten Stellung ist der Gießkolben 3 vollständig aus der Gießkammer 2 nach oben herausgefahren, die beiden Angussschieber 10 und der Hauptschieber 6 sind geschlossen, verschließen also die Angusskanäle 9 bzw. die Gießkammer 2 über ihren gesamten Querschnitt. In dieser Stellung wird die dann oben offene Gießkammer 2 mit flüssigem Gießwerkstoff gefüllt, solange, bis die gewünschte Füllmenge eingefüllt ist. Dann wird der Gießkolben 3 bis auf die Oberfläche des flüssigen Werkstoffes von oben in die Gießkammer 2 abgesenkt. Sodann wird der Gießkolben 3 nach unten kraftbeaufschlagt und es werden die Angussschieber 10 geöffnet, wobei der Gießkolben 3 nach unten verfahren wird, bis die Kavitäten 11 der Druckgießwerkzeuge 12 vollständig mit flüssigem Gießmaterial gefüllt sind. Der eigentliche Gießvorgang unterscheidet sich insoweit nicht vom Stand der Technik, auf den insoweit verwiesen wird. Der Gießkolben 3 ist bei Abschluss des Druckgießverfahrens bis kurz oberhalb der Einmündungen der Angusskanäle 9 in die Gießkammer 2 nach unten verfahren.

Sobald eine vorbestimmte Zeit vergangen ist und der Gießwerkstoff eine vorbestimmte gewünschte Konsistenz erreicht hat, wird der Hauptschieber 6 geöffnet, sodass die Gießkammer nach unten hin über die Auswurföffnung 7 und das daran anschließende Rohr 8 geöffnet ist. Sodann wird der Gießkolben 3 über die Anschlussstellen der Angusskanäle 9 in der Gießkammer 2 hinaus nach unten verfahren, wodurch der unterhalb des Gießkolbens 3 befindliche Gießrest gegenüber dem in den Angusskanälen 9 befindlichen Angüssen abgeschert und durch die Auswurföffnung 7 aus der Gießkammer 2 herausgedrückt wird und durch das Rohr 8 nach unten auf ein nicht dargestelltes Förderband fällt, über welches der Gießrest abgefördert wird.

Die Werkzeugteile 13 und 14 werden auseinandergefahren, das in der Kavität 11 gebildete Werkstück zusammen mit dem daran befindlichen Anguss aus der Maschine entfernt. Die Maschine wird dann aus der in Fig. 4 dargestellten Stellung wieder in die in Fig. 2 dargestellte verfahren, indem der Gießkolben 3 nach oben aus der Gießkammer 2 herausgefahren wird und die Angussschieber 10 sowie der Hauptschieber 6 in ihre geschlossene Stellung bewegt werden. Dann ist die Maschine bereit für einen weiteren Druckgussvorgang.

### Bezugszeichen

- 1: Kaltkammerdruckgießmaschine
- 2: Gießkammer
- 3: Gießkolben
- 4: Kolbenstange
- 5: Hydraulikzylinder
- 6: Hauptschieber
- 7: Auswurföffnung
- 8: Rohr
- 9: Angusskanäle
- 10: Angussschieber
- 11: Kavitäten
- 12: Druckgießwerkzeuge
- 13: feststehender Teil eines Druckgießwerkzeuges
- 14: beweglicher Teil eines Druckgießwerkzeuges

## Patentansprüche

1. Kaltkammerdruckgießmaschine, mit einer vertikal angeordneten Gießkammer (2), mit mindestens einer Kavität (11) mindestens einer Druckgießform (12), welche über mindestens einen an die Gießkammer (2) anschließenden Angusskanal (9) mit dieser kanalverbunden ist, und mit einem längs der Gießkammer (2) darin verfahrbaren Gießkolben (3), wobei die Gießkammer (2) nach unten offen und jenseits des Anschlusses des mindestens einen Angusskanals (9) mittels eines Hauptschiebers (6) verschließbar ist, **dadurch gekennzeichnet, dass** der Hauptschieber (6) quer zu der sonst zylindrischen Gießkammer (2) angeordnet ist und dass die Gießkammer (2) gegenkolbenfrei ist.

2. Kaltkammerdruckgießmaschine nach Anspruch 1, **dadurch gekennzeichnet, dass** jeder Angusskanal (9) mittels eines Angussschiebers (10) absperrbar ist.

3. Kaltkammerdruckgießmaschine nach Anspruch 1 oder 2, **dadurch gekennzeichnet, dass** zwei Druckgießformen (12) vorgesehen sind, deren Angusskanäle (9) diametral gegenüberliegend in der Gießkammer (2) münden.

4. Kaltkammerdruckgießmaschine nach einem der vorhergehenden Ansprüche, **dadurch gekennzeichnet, dass** die Gießkammer (2) jenseits des Hauptschiebers (6) als Auswurföffnung (7) aufgeweitet ausgebildet ist.

5. Kaltkammerdruckgießmaschine nach einem der vorhergehenden Ansprüche, **dadurch gekennzeichnet, dass** der oder die den Angusskanal (9) verschließenden Angussschieber (10) quer zum Kanal (9) verschiebbar sind.

6. Kaltkammerdruckgießmaschine nach einem der vorhergehenden Ansprüche, **dadurch gekennzeichnet, dass** die Schieber (6, 10) in geöffneter Stellung den Kanalquerschnitt/den Gießkammerquerschnitt vollständig freigeben.

7. Kaltkammerdruckgießmaschine nach einem der vorhergehenden Ansprüche, **dadurch gekennzeichnet, dass** die Schieber (6, 10) als Rund- oder Flachschieber ausgebildet sind.

8. Kaltkammerdruckgießmaschine nach einem der vorhergehenden Ansprüche, **dadurch gekennzeichnet, dass** unter der Gießkammer (2) eine Fördervorrichtung, insbesondere ein Förderband vorgesehen ist.

## Claims

1. A cold-chamber die-casting machine, with a vertically arranged casting chamber (2), with at least one cavity (11) of at least one die-casting mould (12), said cavity via at least one gate channel (9) which connects onto the casting chamber (2) being channel-connected to this chamber, and with a casting piston (3) which is traversable along the casting chamber (2) and therein, wherein the casting chamber (2) is open to the bottom and on the other side of the connection of the at least one gate channel (9) is closable by way of a main slide (6), **characterised in that** the main slide (6) is arranged transversely to the otherwise cylindrical casting chamber (2) and that the casting chamber (2) is free of a counter-piston.

2. A cold-chamber die-casting machine according to claim 1, **characterised in that** each casting channel (9) can be shut off by way of a gate slide (10).

3. A cold-chamber die-casting machine according to claim 1 or 2, **characterised in that** two die-casting moulds (12) are provided, whose gate channels (9) run out in the casting chamber (2) in a diametrically opposite manner.

4. A cold-chamber die-casting machine according to one of the preceding claims, **characterised in that** the casting chamber (2) on the other side of the main slide (6) is designed in a widened manner as an ejection opening (7).

5. A cold-chamber die-casting machine according to one of the preceding claims, **characterised in that** gate slide / slides (10) which close the gate channel (9) are displaceable transversely to the channel (9).

6. A cold-chamber die-casting machine according to one of the preceding claims, **characterised in that** the slides (6, 10) in the opened position completely release the channel cross section / the casting chamber cross section.

7. A cold-chamber die-casting machine according to one of the preceding claims, **characterised in that** the slides (6, 10) are designed as round slides or flat slides.

8. A cold-chamber die-casting machine according to one of the preceding claims, **characterised in that** a conveying device, in particular a conveyor belt is provided below the casting chamber (2).

## Revendications

1. Machine de coulée sous pression à chambre froide, avec une chambre de coulée (2) agencée verticalement, avec au moins une cavité (11) d'au moins un moule de coulée sous pression (12), qui est reliée par canal à la chambre de coulée via au moins un canal d'injection (9) se raccordant à la chambre de coulée (2), et avec un piston de coulée (3) qui peut y être déplacé le long de la chambre de coulée (2), la chambre de coulée (2) étant ouverte vers le bas et pouvant être fermée au-delà du raccordement dudit au moins un canal d'injection (9) au moyen d'un coulisseau principal (6), **caractérisée en ce que** le coulisseau principal (6) est agencé transversalement à la chambre de coulée sinon cylindrique (2) et **en ce que** la chambre de coulée (2) est exempte de contre-piston.

2. Machine de coulée sous pression à chambre froide selon la revendication 1, **caractérisée en ce que** chaque canal d'injection (9) peut être obturé au moyen d'un coulisseau d'injection (10).

3. Machine de coulée sous pression à chambre froide selon la revendication 1 ou 2, **caractérisée en ce que** deux moules de coulée sous pression (12) sont prévus, dont les canaux d'injection (9) débouchent diamétralement opposés dans la chambre de coulée (2).

4. Machine de coulée sous pression à chambre froide selon l'une quelconque des revendications précédentes, **caractérisée en ce que** la chambre de coulée (2) est conçue élargie au-delà du coulisseau principal (6) en tant qu'ouverture d'éjection (7).

5. Machine de coulée sous pression à chambre froide selon l'une quelconque des revendications précédentes, **caractérisée en ce que** le ou les coulisseaux de coulée (10) fermant le canal d'injection (9) peuvent être déplacés transversalement au canal (9).

6. Machine de coulée sous pression à chambre froide selon l'une quelconque des revendications précédentes, **caractérisée en ce que** les coulisseaux (6, 10), en position ouverte, libèrent complètement la section transversale de canal/section transversale de chambre de coulée.

7. Machine de coulée sous pression à chambre froide selon l'une quelconque des revendications précédentes, **caractérisée en ce que** les coulisseaux (6, 10) sont réalisés sous forme de coulisseaux ronds ou plats.

8. Machine de coulée sous pression à chambre froide selon l'une quelconque des revendications précédentes, **caractérisée en ce qu'**un dispositif de transport, en particulier une bande de transport, est prévue sous la chambre de coulée (2).
